# EUROPÄISCHE PATENTSCHRIFT

(11) **EP 0 771 300 B1**
(45) Veröffentlichungstag und Bekanntmachung des Hinweises auf die Patenterteilung: **18.11.1998**
(21) Anmeldenummer: 95925693.4
(22) Anmeldetag: 15.07.1995
(51) Int. Cl.: B65H 19/18, B65H 19/29

(54) **VERFAHREN UND VORRICHTUNG ZUM VORBEREITEN EINES ANFANGES EINER VORRATSPAPIERBAHNROLLE FÜR EINEN FLIEGENDEN ROLLENWECHSEL**
METHOD AND DEVICE FOR PREPARING THE BEGINNING OF A PAPER WEB FEED ROLL FOR CHANGING ROLLS IN MOTION
PROCEDE ET DISPOSITIF DE PREPARATION DU DEBUT D'UN ROULEAU DE BANDE DE PAPIER DE RESERVE PERMETTANT LE CHANGEMENT DE ROULEAUX MOBILES

(30) Priorität: 20.07.1994 DE 4425663
(43) Veröffentlichungstag der Anmeldung: 07.05.1997
(73) Patentinhaber: KOENIG & BAUER-ALBERT AKTIENGESELLSCHAFT, 97080 Würzburg (DE)
(72) Erfinder: STETTNER, Gerd Erich, D-97488 Stadtlauringen (DE)
(86) Internationale Anmeldenummer: DE9500936
(87) Internationale Veröffentlichungsnummer: WO9602451

(56) Entgegenhaltungen:
- EP-A- 0 181 280
- EP-A- 0 547 500
- US-A- 2 320 658
- US-A- 4 685 392
- US-A- 4 802 632
- PATENT ABSTRACTS OF JAPAN vol. 12 no. 404 (M-757) ,26.Oktober 1988 & JP,A,63 147754 (HAMADA INSATSUKI SEIZOSHO:KK) 20.Juni 1988,
- PAPER, FILM & FOIL CONVERTER (REPRINT), November 1987 Seiten 1-6, R. DUANE SMITH 'Continuous Splicing Techniques'
- PATENT ABSTRACTS OF JAPAN vol. 12 no. 376 (M-750) ,7.Oktober 1988 & JP,A,63 127961 (HAMADA INSATSUKI SEIZOSHO:KK) 31.Mai 1988,

## Beschreibung

Die Erfindung betrifft ein Verfahren zur Herstellung eines Anfanges einer aufgeachsten Vorratspapierbahnrolle gemäß dem Oberbegriff des Anspruches 1 und eine Vorrichtung zur Durchführung des Verfahrens gemäß Anspruch 10.

Die US-A-48 02 632 beschreibt ein Verfahren zur Herstellung eines Anfanges einer aufgeachsten Vorratspapierbahnrolle und zur Vorbereitung dieses Anfanges für einen fliegenden Rollenwechsel.
Zur Durchführung des Verfahrens sind zwei verschiebbare Querschneideinrichtungen vorgesehen. Eine erste Querschneideinrichtung erzeugt ein frei es Ende der Vorratspapierrolle, indem mehrere Papierlagen an der Außenseite der Vorratspapierrolle durchschnitten werden. Das so erzeugte freie Ende der Vorratspapierrolle wird einer Festhalteeinrichtung zugeführt und in ihr zeitweise festgehalten. In diesem Zustand wird mittels einer zweiten Querschneideinrichtung ein kurzer Schnitt und ein Ausschnitt in das freie Ende eingebracht.

Mittels einer Einrichtung zum Aufbringen von Etiketten wird ein einziges Etikett gesetzt, das über den Ausschnitt den Anfang der Vorratspapierrolle mit der darunterliegenden Papierlage verbindet. Mittels einer dritten Querschneideinrichtung wird schließlich ein trapezförmiger Anfang aus dem freien Ende der Vorratspapierrolle geschnitten. Nach Aufbringen eines beidseitig klebenden Klebestreifens aus flüssigem Kleber entlang des Anfanges der Vorratspapierrolle ist die Vorbereitung des Anfanges der Vorratspapierrolle abgeschlossen.

Die EP-A-01 81 280 offenbart einen Arbeitsschlitten auf dem eine Querschneideinrichtung und eine Haftkleberaufbringungseinrichtung angeordnet sind.

Durch die US 46 85 392 ist eine gattungsgemäße Vorrichtung zum Vorbereiten eines Anfanges einer Vorratspapierbahnrolle bekanntgeworden, mittels welcher eine obere Lage der Vorratspapierbahnrolle in achsparalleler Richtung mit einem Messer aufgeschnitten und der Papierbahnanfang auf einem Tisch mittels in Längs- und Querrichtung arbeitenden Schneidwerkzeugen einer verfahrbaren Hauptvorbereitungsvorrichtung V-förmig zugeschnitten wird. Während eines dreieckförmigen Ausbildens des Papierbahnanfanges mittels der Schneidwerkzeuge werden gleichzeitig beidseitig klebende Haftklebestreifenstücke aufgebracht. Mittels einer unterhalb des Tisches separat angeordneten Klebeetikettenanheftevorrichtung wird in der Mitte der V-förmigen Papierbahnspitze ein Klebeetikett aufgebracht zum Festlegen des Papierbahnanfanges auf der zweiten Lage der Vorratspapierbahnrolle.

Nachteilig an dieser Vorrichtung ist, daß mehrere unabhängig voneinander arbeitende Vorrichtungen erforderlich sind, um einen Anfang einer Papierbahnrolle für einen fliegenden Rollenwechsel vorzubereiten.

Der Erfindung liegt die Aufgabe zugrunde, eine kompakte, vielseitig einsetzbare Vorrichtung zum Vorbereiten eines Anfanges einer Vorratspapierbahnrolle sowie ein entsprechendes Verfahren zur Herstellung eines Anfanges einer aufgeachsten Vorratspapierbahnrolle zu schaffen.

Erfindungsgemäß wird diese Aufgabe durch die Merkmale des kennzeichnenden Teils der Ansprüche 1 und 12 gelöst.

Die Vorteile der Erfindung bestehen insbesondere darin, daß sowohl das Querschneiden als auch das Aufbringen von Klebeetiketten sowie das Aufbringen von beidseitig klebenden Klebestreifen vorzugsweise während einer einzigen in achsparalleler Richtung ausgeführten Bewegung eines Arbeitsschlittens erfolgt. Somit ist der technische Aufwand sowie der Zeitaufwand bei der Vorbereitung einer aufgeachsten Vorratspapierbahnrolle für den fliegenden Rollenwechsel stark reduziert. Die erfindungsgemäße Vorrichtung kann auf Grund ihres geringen Platzbedarfs auch dezentral, d. h. am Rollenwechsler jeder Rotationsdruckmaschine angeordnet werden. Dabei können am Anfang der Papierbahn über die gesamte Papierbahnbreite beliebig viele Klebeetiketten aufgebracht werden, so daß eine Sicherheit gegen vorzeitiges Lösen des Papierbahnanfanges beim Beschleunigen der Vorratspapierbahnrolle gegeben ist. Die Klebespitze kann mit unterschiedlicher Geometrie ausgeformt werden.

Die Erfindung wird nachfolgend an einem Ausführungsbeispiel naher dargestellt. Die zugehörigen Zeichnungen zeigen in
- Fig. 1: die Gesamtansicht einer erfindungsgemäßen Vorrichtung auf den Seltengestellen eines Rollenwechslers in perspektivischer schematischer Darstellung,
- Fig. 2: einen Schnitt II - II nach Fig. 1,
- Fig. 3: eine Ansicht D nach Fig. 2, jedoch ohne Darstellung des Arbeitsschlittens,
- Fig. 4: eine Draufsicht auf den Arbeitsschlitten,
- Fig. 5: einen Ausschnitt aus Fig. 4 mit der vergrößerten Darstellung des Klebeetikettengebers,
- Fig. 6: eine Teildarstellung eines Klebeetikettes.

Ein insgesamt mit 1 bezeichnetes Gestell besteht aus zwei Paar senkrecht angeordneten Stützen 2, 3; 4, 5, welche jeweils paarweise mittels Streben 7, 8, 9; 11, 12, 13 miteinander verbunden sind. Die Stützenpaare 2, 3 und 4, 5 sind in einem solchen Abstand a voneinander angeordnet und mittels Traversen 16, 17 miteinander verbunden, der mindestens einer Breite b einer Vorratspapierbahnrolle 18 entspricht. Parallel zur unteren Traverse 17 ist eine Führungsschiene 19 mit einer Länge e zur Aufnahme eines in achsparalleler Richtung der Vorratspapierbahnrolle 18 verfahrbaren Arbeitsschlittens 22 angeordnet. Die Länge e der Führungsschiene 19 ist so bemessen, daß der Arbeitsschlitten 22 auf der Führungsschiene 19 beidseitig über die zu behandelnde Breite b der Vorratspapierbahnrolle 18 hinausfahren kann. Die Führungsschiene 19 weist beidseits Führungen 23, 24 auf, mit welchen Führungsräder 26, 27 des Arbeitsschlittens 22 kraft- und formschlüssig in Eingriff stehen. Das Gestell 1 kann z. B. In vertikaler Richtung auf Stirnseiten eines Seitengestells 28, 29 eines Rollenwechslers 31 als Hauptschlitten entlang den Führungsschienen 32, 33 auf und ab bewegt werden (Fig. 1). Dies kann sowohl von Hand geschehen, indem z. B. über nichtdargestellte Seilzüge und auf dem Rollenwechsler 31 angeordnete Umlenkrollen und Gegengewichte für den Gewichtsausgleich des in vertikaler Richtung verfahrbaren Hauptschlittens angeordnet werden oder ein Antrieb, z. B. motorbetriebenes Ritzel und Zahnstange, vorgesehen ist. Die Stützen 2 bis 5, Streben 7 bis 9 und 11 bis 13, Traversen 16, 17 und Führungsschienen 19, 32, 33 können aus bekannten Profilmaterial bestehen.

Nach einer anderen Ausführungsvariante ist es möglich, das Gestell 1 nicht an einem Rollenwechsler 31, sondern separat auf einem nichtdargestellten wagen mit einem Hubmechanismus zum Heben für das Gestell 1 anzuordnen, wobei der Wagen auf Schienen verfahrbar angeordnet sein kann (siehe DE 39 18 552 A1, Fig. 1). Somit können mit einer erfindungsgemäßen Vorrichtung infolge ihrer Verfahrbarkeit mehrere Rollenwechsler angefahren werden, um die z. B. in Tragarmen 36 aufgeachsten Vorratspapierbahnrollen 18 an dem Anfang ihrer Papierbahn für einen fliegenden Rollenwechsler vorzubereiten.

Nach einer weiteren Ausführungsvariante ist es möglich, das Gestell 1, z. B. in festen Seitengestellen anzuordnen und die Seltengestelle mit Schwenkarmen zur Aufnahme und drehbaren Lagerung der Vorratspapierbahnrolle 18 auszustatten. In diesem Falle sind dann bekannte Transporteinrichtungen zum An- und Abtransport der Vorratspapierbahnrollen 18 vorgesehen.

An der unteren in achsparalleler Richtung zur Vorratspapierbahnrolle 18 verlaufenden Traverse 17 ist mittels eines Scharnieres 37 ein um einen Winkel Alpha zu einer Senkrechten 38 (Fig. 2) schwenkbarer Rahmen 39 angeordnet. Der Rahmen 39 weist zwei seitliche, im Arbeitszustand senkrecht verlaufende Stützen 41, 42 auf, die mittels einer oberen und einer unteren Traverse 43, 44 miteinander verbunden sind. Zwischen der oberen und der unteren Traverse 43, 44 sowie parallel zu den Traversen 43, 44 verlaufend, weist der Rahmen 39 noch eine Schneidetraverse 46 und eine Antriebstraverse 47 auf, wobei die Traversen 46, 47 später noch näher beschrieben werden. Der schwenkbare Rahmen 39 ist in seiner senkrechten Arbeitsstellung mittels z. B. einem oder mehrerer außerhalb der Breite b der Vorratspapierbahnrolle 18 auf der Traverse 16 des Gestells 1 angeordneter schwenkbarer Riegel 48 verriegelbar, indem der Riegel oder die Riegel 48 mittels einer Nase einen oder mehrere auf der oberen Traverse 43 angeordnete Haltewinkel 49 hintergreifen. Zwischen der oberen Traverse 43 des schwenkbaren Rahmens 39 und der oberen Traverse 16 des Gestells 1 sind jeweils traversenfeste Gummistreifen 51, 52 oder Streifen aus ähnlichem elastischen Material angeordnet, um einen von der Vorratspapierbahnrolle 18 abgerollten Papierbahnanfang 53 festzuklemmen. Somit dient der schwenkbare Rahmen 39 in Verbindung mit der Traverse 16 auch als Festhalteeinrichtung für den Papierbahnanfang 53.

Auf dem Arbeitsschlitten 22 - in Fig. 2 im wesentlichen nur der Umriß gezeigt - ist ein auf einem Hebelarm 54 um eine schlittenfeste Schwenkachse 56 mittels der Kraft einer nichtdargestellten Feder anstellbares Kreismesser 57 für eine insgesamt mit 61 bezeichnete Querschneideeinrichtung angeordnet, welches beim Verfahren des Arbeitsschlittens 22 auf der Führungsschiene 19 in eine in der Schneidetraverse 46 des Rahmens 39 gehaltene, horizontal verlaufende Gegenschneidleiste 45 mit Schneidnut 58 eingreift und dabei den Papierbahnanfang 53 querschneidet, so daß dieser in achsparalleler Richtung verläuft.

Bei einer anderen Ausführungsvariante kann eine nichtdargestellte Querschneideeinrichtung 62 auch dadurch gebildet werden, daß statt einer Schneidnut 58 in der Schneidetraverse 46 ein sich über die gesamte Breite b der Vorratspapierbahnrolle 18 erstreckende feststehende Messerleiste angeordnet ist, auf deren Schneide der Papierbahnanfang 53 mittels einer z. B. aus Kunststoff bestehenden Andrückrolle mit großer Härte angedrückt wird.

Auf dem Arbeitsschlitten 22 ist weiterhin ein insgesamt mit 66 bezeichneter Klebeetikettengeber angeordnet, welcher eine Vorratsrolle 63 mit einem darauf aufgewickeltem Trägerband 64 aufnimmt, welches einseitig klebende Klebeetiketten 67 trägt. Das mit den Klebeetiketten 67 bestückte Trägerband 64 ist über eine Leitrolle 68 sowie über eine in unmittelbarer Nähe des Papierbahnanfanges 53 befindliche Ablösekante 69 einer spitzwinklig verlaufenden Bandfuhrung 71 geführt, wobei ein Klebeetikett 67 Klebekontakt mit dem Papierbahnanfang 53 erhält, so daß eine erste oder obere Hälfte 72 des Klebeetikettes 67 mit seiner Klebefläche im Bereich des Papierbahnanfanges 53 festklebt, während eine zweite oder untere Hälfte 73 des klebebereiten Klebeetikettes 67 über den Papierbahnanfang 53 hängt. Dabei ist zwischen der oberen Hälfte 72 und der unteren Hälfte 73 des Klebeetikettes 67 bereits eine perforierte Sollreißlinie 74 vorbereitet. Das Trägerband 64 wird weiterhin über Leitrollen 76, 78 und eine Zugwalze 77 einer Aufwickelrolle 79 für das Trägerband 64 zugeführt. Dabei weist das Trägerband 64 längs seiner Seitenkanten Transportlöcher auf, in welche an beiden Enden der Zugwalze 77 an deren Umfang befindliche Mitnahmestifte 80 eingreifen. Die Zugwalze 77 ist an ihrem einen Ende weiterhin mit einem Zahnrad 81 versehen, welches mit einem Zahnrad 83 einer schwenkrahmennahen insgesamt mit 82 bezeichneten Mitnehmereinheit kämmt. Die Mitnehmereinheit 82 besteht aus dem schlittenfest gelagerten Zahnrad 83, auf dessen Welle 84 formschlüssig ein Mitnehmerrad 86 angeordnet ist, was an seinem Umfang eine Anzahl von Nocken 87 aufweist, die wiederum mit auf der Antriebstraverse 47 des schwenkbaren Rahmens 39 fest angeordneten Mitnehmern 88 kämmen, wenn der Arbeitsschlitten 22 bewegt wird. Die Mitnehmer 88 weisen voneinander einen gleichen Abstand wie die Klebeetiketten 67 auf und können in der Mitte eine senkrechte Nut 90 aufweisen, in welche ein Nocken 87 des Mitnehmerrades 86 eingreift. Das Zahnrad 83 der Mitnehmereinheit 82 kämmt mit dem Zahnrad 81 der Zugwalze 77, während zwischen der Zugwalze 77 und der Aufwickelrolle 79 ein auf Riemenscheiben gelagerter Rundriemen 89 um läuft, der wiederum die Aufwickelrolle 79 antreibt. Der Rundriemen 89 ist mittels einer Spannrolle 91 spannbar. Die Aufwickelrolle 79 kann mit einer auf die Seitenscheiben der Aufwickelrolle 79 wirkenden federnden Rücklaufsperre 92 versehen sein.

Bei einer weiteren Ausführungsvariante zum Antrieb des Klebeetikettengebers 66 ist es auch möglich, statt der Zugwalze 77, des Mitnehmerrades 86 sowie des Rundriemenantriebes 89 die Aufwickelrolle 79 für das Trägerband 64 mit einem nichtdargestellten separaten elektrischen Antrieb, z. B. Elektromotor zu versehen, welcher für das Aufbringen eines Klebeetikettes 67 z. B. mittels eines auf dem Arbeitsschlitten 22 angeordneten nichtdargestellten Signalgebers, z. B. Endschalters eingeschaltet wird. Nachdem ein Klebeetikett 67 auf die Papierbahn 101 aufgebracht worden ist, kann das die Klebeetiketten 67 tragende Trägerband 64 in seiner Laufrichtung gesehen, vor der Ablösekante 69 der Bandführung 71 mittels einer an einer vorbestimmten Stelle auf dem Arbeitsschlitten 22 angeordneten Lichtschranke oder eines Mikroschalters abgetastet werden, um beim Erscheinen eines neuen Klebeetikettes 67 den Antrieb der Aufwickelrolle 79 abzuschalten. Der Antrieb für die Aufwickelrolle 79 wird dann wieder eingeschaltet, wenn der arbeitsschlittenfeste Signalgeber, z. B. Endschalter, mit einem weiteren antriebstraversenfesten Auslöseelement, z. B. einer nichtdargestellten Steuerkurve in Kontakt kommt.

Ein ebenfalls auf dem Arbeitsschlitten 22 befindlicher, insgesamt mit 93 bezeichneter Klebestreifengeber oder Haftkleberaufbringeinrichtung weist sowohl eine schlittenfest gelagerte Klebebandvorratsrolle 94 für zweiseitig klebendes Klebeband 96 auf, welches sich auf einem Trägerband 97 befindet als auch eine schlittenfest gelagerte Aufwickelrolle 98 für das Trägerband 97. Das Aufbringen des Klebebandes 96 erfolgt mittels einer federbelasteten Andrückrolle 99, welche das Klebeband 96 gegen den Papierbahnanfang 53 und diesen gegen die Schneidetraverse 46 drückt. Während der Bewegung des Arbeitsschlittens 22 wird das Klebeband 96 infolge seiner Haftung auf dem Papierbahnanfang 53 selbsttätig von der Klebebandvorratsrolle 94, welche gebremst ausgeführt sein kann, abgezogen, wobei das Trägerband 97 mittels eines Antriebes, der insgesamt mit 102 bezeichnet ist und auf die Aufwlckelrolle 98 wirkt, aufgewickelt wird. Der Antrieb 102 für die Aufwickelrolle 98 besteht aus einem arbeitsschlittenfest gelagertem Zahnrad 103, welches in eine auf der Antriebstraverse 47 des schwenkbaren Rahmens 39 fest angeordnete Zahnstange 104 eingreift. Ein zwischen der Welle des Zahnrades 103 und der Welle der Aufwickelrolle 98 über Riemenscheiben laufender Rundriemen 106 stellt die Verbindung zwischen dem Antrieb 102 und der Aufwickelrolle 98 für Trägerband 97 her.

Die Andrückrolle 99 für das Klebeband 96 befindet sich auf einem ersten Ende eines arbeitsschlittenfest gelagerten zweiarmigen Hebels 107, an dessen zweiten Ende eine Koppel 108 mit dem ersten Ende eines an seinem zweiten Ende schlittenfest drehbar gelagerten Winkelhebels 109 verbunden ist. Dieser Hebelmechanismus 107, 108, 109 ist mittels eines etwa auf die Mitte des Winkelhebels 109 wirkenden Nockens 111 betätigbar. Somit ist die Andrückrolle 99 von der Papierbahn 101 an- bzw. abstellbar. Gleichzeitig wird beim Abschwenken des Hebels 107 mit der Andrückrolle 99 die Drehbewegung der Klebebandvorratsrolle 94 gestoppt, indem ein in der Nähe des Nockens 111 an dem Winkelhebel 109 befindlicher Verriegelungszapfen 112 in eine Zahnlücke eines mit der Welle der Klebebandrolle 94 fest verbundenen Zahnrades 114 eingreift (Fig. 4).
Die Betätigung des Nockens 111 erfolgt über eine senkrecht angeordnete Welle 116, an deren zweiten Ende ein rechtwinklig zur Welle 116 verlaufender Hebel 117 angeordnet ist (Fig. 2), welcher mittels eines Zapfens jeweils in eine von zwei seitlich an der Führungsschiene 19 angeordnete Schaltkurven 118, 119 eingreift (Fig. 3), um den Hebel 107 mit der Andrückrolle 99 für Klebeband 96 an- bzw. abzustellen. Wird der Hebel 107 nach erfolgter Bewegung des Arbeitsschlittens 22 abgeschaltet, so reißt das Klebeband 96 selbsttätig ab. Die Klebebandvorratsrolle 94 kann auch auf einen angetriebenen Rollenträger aufgebracht werden.

Eine weiterhin auf dem Arbeitsschlitten 22 angeordnete Eckenschneideeinrichtung 121 zum Abschneiden der an dem Papierbahnanfang 53 befindlichen Ecken besteht aus einem arbeitsschlittenfest gelagertem Stößel 122, welcher von außerhalb des Gehäuses des Arbeitsschlittens 22 mittels eines Handgriffes 123 In radialer Richtung der Vorratspapierbahnrolle 18 gegen die Kraft einer Feder 124 betätigbar ist. Dabei wird eine am Ende des Stößels 122 angeordnete V-förmige Schneide 126 gegen eine in der Schneidetraverse 46 befindliche Schneidnut 127 gedrückt, so daß die Ecken eines Papierbahnanfanges 53 von einer quergeschnittenen Papierbahn abgeschnitten werden. Beim Verschieben des Arbeitsschlittens 22, welcher an seiner Gehäuseunterseite z. B. einen sogenannten "Kugelschnapper" 128 aufweist, rastet eine in einem Gehäuse gegen die Kraft einer federgelagerten Kugel, in eine Vertiefung eines auf der Führungsschiene 19 befestigten Gegenstückes 129, 131 ein, um somit in die eine oder andere Schneidposition für den verschiebbaren Arbeitsschlitten 22 zum Abschneiden der Ecken des Papierbahnanfanges 53 zu fahren. Somit kann der Papierbahnanfang 53 verschiedene Formen aufweisen, nämlich eine gerade, achsparallel zur Vorratspapierbahnrolle 18 verlaufenden zugeschnittenen Papierbahnanfang 53 mit oder ohne Ecken.

Das Verfahren bzw. Verschieben des Arbeitsschlittens 22 kann manuell mittels eines am Gehäuse angebrachten Handgriffes 132 erfolgen oder auch mittels eines nichtdargestellten Antriebes, z. B. eines motorbetriebenen Ritzels, welches gegen eine an der Führungsschiene 19 angeordnete Zahnstange wirkt. Ebenso wäre es möglich, den schwenkbaren Rahmen 39 mittels eines Antriebes, z. B. einer Zylinder-Kolbeneinheit zu betätigen.

Die Arbeitsweise der erfindungsgemäßen Vorrichtung ist wie folgt: das Gestell 1 wird in eine entsprechende Vorbereitungsposition in Bezug auf die Vorratspapierbahnrolle 18 gebracht, d. h. z. B. auf den Führungsschienen 32, 33 des Hauptschlittens in vertikaler Richtung verfahren (Fig. 1). Das freie Ende 50 der Vorratspapierbahnrolle 18 wird zwischen den Gummistreifen 51, 52 der oberen Traverse 43 des schwenkbaren Rahmens 39 sowie der gestellfesten Traverse 16 eingeführt und anschließend zwischen der Schneidetraverse 46 und der Antriebstraverse 47 hlndurchgeführt, so daß das freie Ende 50 der Papierbahn 20 mindestens die in einer Gegenschneidleiste befindliche Schneidnut 58 überdeckt. Dabei wird die Vorratspapierbahnrolle 18 gedreht (Fig. 1 und 2). Nach dem Festklemmen bzw. Festhalten der Papierbahn 20 zwischen den Gummistreifen 51, 52 der oberen schwenkbaren Traverse 43 bzw. der gestellfesten Traverse 16 wird der Arbeitsschlitten 22 von der rechten Position, außerhalb der Breite b der Vorratspapierbahnrolle 18 zu einer linken Position, ebenfalls außerhalb der Breite b der Vorratspapierbahnrolle 18 verfahren bzw. verschoben (Fig. 1). Dabei werden folgende Arbeitsschritte verrichtet:
- Querschneiden des Papierbahnanfanges 53 mittels der Querschneideeinrichtung 61; 62 entlang der Schneidnut 58, so daß eine Schnittkante 20 entsteht,
- Aufbringen von voneinander in einem Abstand c beabstandeten Klebeetiketten 67 mittels verschiebbarem Klebeetikettengeber 66 in der Art, daß eine erste Hälfte 72 jedes Klebeetikettes 67 mit ihrer Klebefläche jeweils auf dem Papierbahnanfang 53 festgeklebt wird, während eine zweite Hälfte 73 jeder Klebeetikettengebeeinrichtung 67 über den Papierbahnanfang 53 bzw. über die Schnittkante hinüberragt.
- Aufbringen von beidseitig klebenden Klebestreifen 96 in der Nähe der Schnittkante 53 und parallel oder annähernd parallel zu ihr mittels verschiebbarer Haftkleberaufbringeinrichtung 93 als Klebemittel für Verbindungsklebung,
- Abschneiden der Ecken, beidseitig an dem Papierbahnanfang 53,
- nach dem Lösen der Riegel 48 und Abschwenken des Schwenkrahmens 39 wird der Papierbahnanfang 53 auf die Vorratspapierbahnrolle 18 zurückgewickelt und dabei die unteren Hälften 73 der Klebeetiketten 67 auf die zweite Lage der Papierbahn mittels einer Andrückwalze 133 angedrückt, wobei die Vorratspapierbahnrolle 18 gedreht wird, so daß die jeweils zweiten Hälften 73 der Klebeetiketten 67 mit ihrer Klebefläche auf der zweiten Lage der Vorratspapierbahnrolle 18 festliegen.
   Es ist auch möglich, den parallel zum Papierbahnanfang 53 verlaufenden Haftkleberauftrag 96 unmittelbar nach dem Aufbringen der Klebeetiketten 67 aufzubringen oder wahlweise erst nach einer weiteren Drehung der Vorratspapierbahnrolle 18.

Das Andrücken wird mittels der Andrückwalze 133 ausgeführt, welche beiderseitig in schwenkbaren Armen 134, 136 an den den Führungsschienen 32, 33 der dem Hauptschlitten abgewandten Enden der Streben 7, 11 schwenkbar und mittels Kraft von Zugfedern 137, 138 an die Vorratspapierbahnrolle 18 anlegbar ist (Fig. 1). Die Andrückwalze 133 weist einen Mantel aus einem Kunststoff mit einem anti-adhäsiven Verhalten, z. B. einem Mantel aus Silikonkautschuk, auf. Unter anti-adhäsivem Verhalten ist ein klebestoffabweisendes Verhalten des Kunststoffes zu verstehen. Es ist auch möglich, statt einer Andrückwalze 133 eine Bürstenwalze einzusetzen, deren Borsten aus einem Kunststoff mit anti-adhäsiven Verhalten bestehen, so daß auch hier ein Haftenbleiben auf der Oberseite des zweiseitig wirkenden Klebebandes 96 ausgeschlossen ist.

Nach einer weiteren Ausführungsvariante ist es möglich, auf dem Arbeitsschlitten 22 eine zweite Etikettengebeeinrichtung 141 anzuordnen (Fig. 4), welche eine analoge Arbeitsweise aufweist, wie die erste Klebeetikettengebeeinrichtung 66 (Fig. 5). Die zweite Etikettengebeeinrichtung 141 ist am Ende des Arbeitsschlittens 22, auf der klebestreifengeberfernen Seite der Eckenschneideeinrichtung 121 angeordnet. Die Etikettengebeeinrichtung 141 dient z. B. zur Ausgabe von reflektierenden Folieetiketten 139, welche jeweils einmal auf die Papierbahn 20 in der Nähe der Schnittkante 53 aufgebracht werden. Ein derartiges am Anfang der Papierbahn 20 angebrachtes Etikett 139 kann in Verbindung mit einem nichtdargestellten Signalgeber beim Anlauf einer Papierbahnrolle 18 zur Auswahl des geeigneten Zeitpunktes des Verbindens der Vorratspapierbahnrolle 18 mit einer zu Ende gehenden Papierbahnrolle dienen. Das Folieetikett 139 kann sowohl in der Nähe einer ersten Seitenkante 34 der Papierbahn 20 als auch zugleich in der Nähe des oberen Teils 72 eines Klebeetikettes 67 angeordnet sein. Dabei wird die Bewegung der Etikettengebeeinrichtung 141 durch ein Eingreifen eines Nockens analog Nocken 87 eines Mitnehmerrades analog Mitnehmerrad 86 (Fig. 5) in einer Nut 143 eines auf der Antriebstraverse 47 befindlichen Mitnehmers 142 (Fig. 3) analog der ersten Klebeetikettengebeeinrichtung 66 ausgelöst.

Nach einer anderen Ausführungsvariante kann die Festhalteeinrichtung 39; 43, 51; 52, 16 auch aus einer gestellfesten vakuumbeaufschlagbaren Festhalteleiste bestehen. Z. B. könnte statt der Anordnung eines schwenkbaren Rahmens 39 die gestellfeste Traverse 16 mit Saugnäpfen zum Festhalten der Papierbahn 20 ausgestattet sein (Fig. 2), wobei die Saugluftzuleitung durch das Hohlprofil der Traverse 16 erfolgen kann.

Weiterhin wäre es möglich, statt einer vakuumbeaufschlagbaren Festhalteleiste eine bekannte auf elektrostatischen Wirkprinzipien beruhende Festhalteleiste zum Festhalten der Papierbahn 20 einzusetzen.

Es ist erfindungsgemäß auch möglich, nach dem Schneiden der Papierbahn 20 entlang der Schneidnut 58 in achsparalleler Richtung mittels der Querschneideeinrichtung 61 zunächst mittels der Haftkleberaufbringeinrichtung 93 beidseitig klebende Klebestreifen 96 aufzubringen und nachfolgend erst mittels der ebenfalls verschiebbaren Klebeetikettengebeeinrichtung 66 die nebeneinander im Abstand c anzuordnenden Klebeetiketten 67 aufzubringen. Dies bedeutet, daß die obere für das Papierbahnverbinden vorgesehene Klebeschicht des Klebestreifens 96 jeweils im Abstand c von dem ersten Teil 72 des Klebeetikettes 67 überdeckt ist. Bei einer entsprechend hoch genug dimensionierten Klebekraft der oberen Klebeschicht des Klebestreifens können dabei keine Probleme beim Papierbahnverbinden auftreten.

Durch das erfindungsgemäße Verfahren und der gemeinsamen Anordnung der Querschneideeinrichtung 61, der Etikettengebeeinrichtung 66 und der Haftkleberaufbringeinrichtung 93 auf dem verschiebbaren Arbeitsschlitten 22 ist es möglich, die genannten Verfahrensschritte in nachfolgender Reihenfolge auszuüben:
a) Querschneiden der Papierbahn 20 sowie das Aufbringen der Klebeetiketten 67 während einer linearen achsparallelen Hinbewegung des Arbeitsschlittens 22, das Aufbringen des beidseitig klebenden Klebestreifens 96 mittels einer linearen achsparallelen Rückbewegung des Arbeitsschlittens 22;
b) Querschneiden der Papierbahn 20 sowie das Aufbringen des beidseitig klebenden Klebestreifens 96 während einer linearen achsparallelen Hinbewegung des Arbeitsschlittens 22, das Aufbringen der Klebeetiketten 67 mittels einer linearen achsparallelen Rückbewegung des Arbeitsschlittens 22;
c) Querschneiden der Papierbahn 20 während einer ersten linearen achsparallelen Hinbewegung des Arbeitsschlittens 22, das Aufbringen der Klebeetiketten 67 während einer linearen achsparallelen Rückbewegung des Arbeitsschlittens 22, das Aufbringen des beidseitig klebenden Klebestreifens 96 mittels einer zweiten linearen achsparallelen Hinbewegung des Arbeitsschlittens 22;
d) Querschneiden der Papierbahn 22, das Aufbringen der Klebeetiketten 67 sowie das Aufbringen des beidseitig klebenden Klebestreifens 96 mittels einer linearen achsparallelen Bewegung.

Der beidseitig klebende Klebestreifen 96 wird vorteilhafterweise am Anfang der Papierbahn 20, d. h. unmittelbar an der Schnittkante 53 beginnend oder in einem wählbaren Abstand d, z. B. zwischen einem und zwei Millimetern (Fig. 6) aufgebracht. Der Klebestreifen 96 kann z. B. aus einem Trägermaterialstreifen 96 bestehen, welcher beidseitig mit einer Klebemittelschicht versehen ist. Weiterhin ist es möglich, die auf dem Arbeitsschlitten 22 angeordnete Haftkleberaufbringeinrichtung 93 statt des Klebestreifenausgabemechanismus mit getakteten Sprühdüsen auszustatten, welche sprühfähigen Klebstoff auf die Papierbahn 20 auftragen. Solcher bekannter sprühfähiger Klebstoff verdunstet nach dem Auftragen auf die Papierbahn 20 sein Lösungsmittel und bleibt anschließend für einen voreinstellbaren Zeitraum z. B. ein oder zwei Tage klebebereit.

Dabei kann die Form des sprühaufgetragenen Klebstoffes 96 streifenförmig, wellenlinienförmig oder zick-zackförmig ausgebildet sein.

### Teileliste

- 1: Gestell
- 2: Stütze
- 3: Stütze
- 4: Stütze
- 5: Stütze
- 6: -
- 7: Strebe
- 8: Strebe
- 9: Strebe
- 10: -
- 11: Strebe
- 12: Strebe
- 13: Strebe
- 14: -
- 15: -
- 16: Traverse
- 17: Traverse
- 18: Vorratspapierbahnrolle
- 19: Führungsschiene
- 20: Papierbahn
- 21: Papierbahn, zweite Lage
- 22: Arbeitsschlitten
- 23: Führung (19)
- 24: Führung (19)
- 25: -
- 26: Führungsrad
- 27: Führungsrad
- 28: Seitengestell
- 29: Seitengestell
- 30: -
- 31: Rollenwechsler
- 32: Führungsschiene (34)
- 33: Führungsschiene (34)
- 34: Seitenkante, erste (20)
- 35: Seitenkante, zweite (20)
- 36: Tragarm
- 37: Scharnier
- 38: Senkrechte
- 39: Rahmen, schwenkbar
- 40: -
- 41: Stütze (39)
- 42: Stütze (39)
- 43: Traverse, obere (39)
- 44: Traverse, untere (39)
- 45: Gegenschneidleiste
- 46: Schneidetraverse (39)
- 47: Antriebstraverse (39)
- 48: Riegel, schwenkbar (16)
- 49: Haltewinkel (43)
- 50: Ende, freies (20)
- 51: Gummistreifen
- 52: Gummistreifen
- 53: Papierbahnanfang, Schnittkante (20)
- 54: Hebelarm (61)
- 55: -
- 56: Schwenkachse (61)
- 57: Kreismesser (61)
- 58: Schneidnut (61)
- 59: -
- 60: -
- 61: Querschneideeinrichtung
- 62: Querschneideeinrichtung (nicht dargestellt)
- 63: Vorratsrolle (64)
- 64: Trägerband
- 65: -
- 66: Klebeetikettengebeeinrichtung
- 67: Klebeetikett
- 68: Leitrolle
- 69: Ablösekante (71)
- 70: -
- 71: Bandführung (66)
- 72: Teil, erstes (67)
- 73: Teil, zweites (67)
- 74: Sollreißlinie (67)
- 75: -
- 76: Leitrolle
- 77: Zugwalze
- 78: Leitrolle
- 79: Aufwickelrolle
- 80: Mitnahmestift
- 81: Zahnrad (77)
- 82: Mitnehmereinheit (77)
- 83: Zahnrad (82)
- 84: Welle (82)
- 85: -
- 86: Mitnehmerrad (82)
- 87: Nocken (86)
- 88: Mitnehmer (47)
- 89: Rundriemen (77, 79)
- 90: Nut (88)
- 91: Spannrolle (89)
- 92: Rücklaufsperre
- 93: Haftkleberaufbringeinrichtung
- 94: Klebebandvorratsrolle
- 95: -
- 96: Klebestreifen, beidseitig klebend
- 97: Trägerband (94)
- 98: Aufwickelrolle (97)
- 99: Andrückrolle
- 100: -
- 101: -
- 102: Antrieb (98)
- 103: Zahnrad (102)
- 104: Zahnstange (47)
- 105: -
- 106: Rundriemen (102)
- 107: Hebel, zweiarmig
- 108: Koppel
- 109: Winkelhebel
- 110: -
- 111: Nocken
- 112: Verriegelungszapfen
- 113: -
- 114: Zahnrad
- 115: -
- 116: Welle
- 117: Hebel (116)
- 118: Schaltkurve
- 119: Schaltkurve
- 120: -
- 121: Eckenschneideeinrichtung
- 122: Stößel (121)
- 123: Handgriff (122)
- 124: Feder (121)
- 125: -
- 126: Schneide (121)
- 127: Schneidnut (121, 46)
- 128: Kugelschnapper
- 129: Gegenstück (128)
- 130: -
- 131: Gegenstück (128)
- 132: Handgriff (22)
- 133: Andrückwalze
- 134: Arm (133)
- 135: -
- 136: Arm (133)
- 137: Zugfeder (134)
- 138: Zugfeder (136)
- 139: Folieetikett
- 140: -
- 141: Etikettengebeeinrichtung, zweite
- 142: Mitnehmer (47)
- 143: Nut (142)
- D: Ansicht
- a: Abstand (2, 3; 4, 5)
- b: Breite (18)
- c: Abstand (72; 72)
- d: Abstand (53; 96)
- Alpha: Schwenkwinkel (39)

## Patentansprüche

1. Verfahren zur Herstellung eines Anfanges (53) einer aufgeachsten Vorratspapierbahnrolle (18) und Vorbereitung dieses Anfanges (53) für einen fliegenden Rollenwechsel unter Verwendung einer verschiebbaren Querschneideinrichtung (61), einer Festhalteeinrichtung (39; 43, 51; 52, 16) für ein freies Ende (50) der Papierbahn (20) der Vorratspapierbahnrolle (13) und einer Einrichtung zum Aufbringen von Klebeetiketten (67) zum Befestigen des Anfanges (53) auf einer zweiten Lage (21) der Vorratspapierbahnrolle (18) und einer verschiebbaren Haftkleberaufbringeinrichtung (93) zum Aufbringen von beidseitig klebenden Klebestreifen (96) in der Nähe des Anfanges (53) und parallel oder annähernd parallel zu ihm, dadurch gekennzeichnet, daß das freie Ende (50) oberhalb der Querschneideinrichtung (61) der Festhalteeinrichtung (39; 43, 51; 52, 16) zugeführt und geklemmt wird, daß das freie Ende (50) mindestens eine in einer Gegenschneidleiste (45) der Querschneideinrichtung (61) befindliche Schneidnut (58) überdeckt, daß mittels dieser Querschneideinrichtung (61) entlang der Schneidnut (58) das freie Ende (50) auf gesamter Breite gerade durchtrennt wird, und so der Anfang (53) gebildet wird, daß mittels der verschiebbaren Einrichtung (66) zum Aufbringen von Klebeetiketten (67) nebeneinander beabstandete, einseitig klebende Klebeetiketten (67) in achsparalleler Richtung zur Vorratspapierbahnrolle (18) und über deren gesamte Breite verteilt, so aufgebracht werden, daß ein erster Teil (72) jedes Klebeetikettes (67) jeweils auf dem Anfang (53) der Papierbahn (20) so festgeklebt wird, daß ein zweiter Teil (73) jedes Klebeetikettes (67) über die Schnittkante des Papierbahnanfanges (53) hinüberragt, daß nach Aufheben der Klemmwirkung der Festhalteeinrichtung (39; 43, 51; 52, 16) auf das freie Ende (50) der Anfang (53) der Papierbahn (20) auf die Vorratspapierbahnrolle (18) zurückgewickelt wird, daß die zweiten Teile (73) der Klebeetiketten (67) auf die zweite Lage (21) der Vorratspapierbahnrolle (18) angedrückt werden, so daß sie an dieser haften, daß die einseitig klebenden Klebeetiketten (67) vor oder nach den beidseitigklebenden Klebestreifen (96) aufgebracht werden.

2. Verfahren nach Anspruch 1, dadurch gekennzeichnet, daß das Querschneiden der Papierbahn (20) sowie das Aufbringen der Klebeetiketten (67) während einer linearen achsparallelen Hinbewegung eines Arbeitsschlittens (22) erfolgt, daß das Aufbringen des beidseitig klebenden Klebestreifens (96) mittels einer linearen achsparallelen Rückbewegung des Arbeitsschlittens (22) erfolgt.

3. Verfahren nach einen der Ansprüche 1 bis 2, dadurch gekennzeichnet, daß das Querschneiden der Papierbahn (20) sowie das Aufbringen des beidseitig klebenden Klebestreifens (96) während einer linearen achsparallelen Hinbewegung des Arbeitsschlittens (22) erfolgt, daß das Aufbringen der Klebeetiketten (67) mittels einer linearen achsparallelen Rückbewegung des Arbeitsschlittens (22) erfolgt.

4. Verfahren nach Anspruch 1, dadurch gekennzeichnet, daß das Querschneiden der Papierbahn (20) während einer ersten linearen achsparallelen Hinbewegung des Arbeitsschlittens (22) erfolgt, daß das Aufbringen der Klebeetiketten (67) während einer linearen achsparallelen Rückbewegung des Arbeitsschlittens (22) erfolgt, daß das Aufbringen des beidseitig klebenden Klebestreifens (96) mittels einer zweiten linearen achsparallelen Hinbewegung des Arbeitsschlittens (22) erfolgt.

5. Verfahren nach Anspruch 1, dadurch gekennzeichnet, daß das Querschneiden der Papierbahn (20), das Aufbringen der Klebeetiketten (67) sowie das Aufbringen des beidseitig klebenden Klebestreifens (96) mittels einer linearen achsparallelen Bewegung des Arbeitsschlittens (22) erfolgt.

6. Verfahren nach einem der Ansprüche 1 bis 5, dadurch gekennzeichnet, daß der beidseitig klebende Klebestreifen (96) unmittelbar an der Schnittkante (53) oder in einem wahlbaren Abstand (d) zu dieser aufgebracht wird.

7. Verfahren nach einem der Ansprüche 1 bis 6, dadurch gekennzeichnet, daß der Klebestreifen (96) aus einem Trägermaterialstreifen (96) besteht, welcher beidseitig mit einer Klebemittelschicht versehen ist.

8. Verfahren nach einem der Ansprüche 1 bis 7, dadurch gekennzeichnet, daß der Klebestreifen (96) aus einem in flüssigem Zustand auf die Papierbahn (20) auftragbaren Sprühkleber (96) besteht, der nach Verdunsten des Lösungsmittels für einen voreinstellbaren Zeitraum klebebereit ist.

9. Verfahren nach einem der Ansprüche 1 bis 8, dadurch gekennzeichnet, daß zusätzlich zum Querschneiden der Papierbahn (20), dem Aufbringen der Klebeetiketten (67) sowie dem Aufbringen des beidseitig klebenden Klebestreifens (96) ein Aufbringen eines zusätzlichen Folieetikettes (139) in der Nähe einer ersten Seitenkante (34) der Papierbahn (20) erfolgt.

10. Vorrichtung zur Durchführung des Verfahrens nach einem der Ansprüche 1 bis 9, mit einer auf einem in achsparalleler Richtung zur Vorratspapierbahnrolle (18) verschiebbaren Arbeitsschlitten (22) angeordneten Querschneideinrichtung (61) und einer Haftkleberaufbringeinrichtung (93), dadurch gekennzeichnet, daß zusätzlich eine Klebeetikettengebeeinrichtung (66) auf dem in einem Gestell (1) verschiebbaren Arbeitsschlitten (22) angeordnet ist.

11. Vorrichtung nach Anspruch 10, dadurch gekennzeichnet, daß auf dem verfahrbaren Arbeitsschlitten (22) zusätzlich eine zweite Etikettengebeeinrichtung (141) angeordnet ist.

12. Vorrichtung nach einem der Ansprüche 10 bis 11, dadurch gekennzeichnet, daß das Gestell (1) eine in achsparalleler Richtung zur Vorratspapierbahnrolle (18) verlaufende Führungsschiene (19) zur Aufnahme des Arbeitsschlittens (22) aufweist.

13. Vorrichtung nach einem der Ansprüche 10 bis 12, dadurch gekennzeichnet, daß das Gestell (1) als vertikal verfahrbarer Hauptschlitten an Seitengestellen (28, 29) eines Rollenwechslers (31) angeordnet ist.

14. Vorrichtung nach einem der Ansprüche 10 bis 12, dadurch gekennzeichnet, daß das Gestell (1) als separate Einheit ausgebildet ist, daß das Gestell (1) vor jedem Rollenwechsler (31) anordenbar ist.

15. Vorrichtung nach einem der Ansprüche 10 bis 12, dadurch gekennzeichnet, daß das Gestell (1) an den Seitengestellen befestigt ist, daß das Gestell (1) Schwenkarme zur Aufnahme sowie zur drehbaren Lagerung der Vorratspapierbahnrolle (18) aufweist.

16. Vorrichtung nach einem der Ansprüche 10 bis 15, dadurch gekennzeichnet, daß die Papierbahn-Querschneideeinrichtung (61) aus einem in eine horizontale Schneidnut (58) einer Schneidetraverse (46) eingreifendes arbeitsschlittenfest gelagerten Kreismesser (57) besteht.

17. Vorrichtung nach einem der Ansprüche 10 bis 16, dadurch gekennzeichnet, daß in einer Schneidetraverse (46) eine gestellfeste Messerleiste angeordnet ist, welche mit arbeitsschlittenfest gelagerten Andrückrollen zusammenwirkt.

18. Vorrichtung nach einem der Ansprüche 10 bis 17, dadurch gekennzeichnet, daß der Etikettengeber (66; 141) eine Vorratsrolle (63) für Klebeetiketten (67) sowie eine angetriebene Aufwickelrolle (79) für Trägerband (64) aufweist, daß die auf dem Trägerband (64) befindlichen Etiketten (67; 139) mittels einer durch das Trägerband (64) zu umfahrenden Ablösekante (69) einer spitzwinklig verlaufenden Bandführung (71) auf einen Bereich des Papierbahnanfanges (53) übergebbar sind.

19. Vorrichtung nach Anspruch 18, dadurch gekennzeichnet, daß als Antrieb des Klebeetikettengebers (66; 141) eine Mitnehmereinheit (82) vorgesehen ist, deren Nocken (87) mit antriebstraversenfesten Mitnehmern (88; 142) in Eingriff stehen.

20. Vorrichtung nach einem der Ansprüche 18 und 19, dadurch gekennzeichnet, daß die Mitnehmereinheit (82) Ober ein Zahnrad (83) mit einem Zahnrad (81) einer Zugwalze (77) für Trägerband (64) kämmt, daß die Zugwalze (77) mittels eines Rundriemenantriebes (89) mit der Aufwickelrolle (79) für Trägerband (64) kraftschlüssig verbunden ist.

21. Vorrichtung nach Anspruch 18, dadurch gekennzeichnet, daß ein Antrieb des Etikettengebers (66; 141) durch einen Elektromotor erfolgt, der mit einem arbeitsschlittenfesten Signalgeber und einer arbeitsschlittenfesten Abtasteinrichtung für Etiketten (67; 139) in Verbindung steht.

22. Vorrichtung nach einem der Ansprüche 10 bis 21, dadurch gekennzeichnet, daß eine aus einem schwenkbaren Rahmen (39) bestehende Festhalteeinrichtung (39; 43, 51; 52, 16) vorgesehen ist, daß sie eine obere Traverse (43) und eine gestellfeste Traverse (16) aufweist, die eine Klemmstelle für die Papierbahn (20) bildet.

23. Vorrichtung nach Anspruch 22, dadurch gekennzeichnet, daß auf einer der einander zugewandten Seiten der beiden Traversen (43; 16) jeweils ein Gummistreifen (51; 52) befestigt ist.

24. Vorrichtung nach Anspruch 10, dadurch gekennzeichnet, daß eine aus einer gestellfesten vakuumbeaufschlagbaren Festhalteleiste bestehende Festhalteeinrichtung (39; 43, 51; 52, 16) vorgesehen ist.

25. Vorrichtung nach Anspruch 10, dadurch gekennzeichnet, daß eine aus einer elektrostatisch beaufschlagbaren Festhalteleiste bestehende Festhalteeinrichtung (39; 43, 51; 52, 16) vorgesehen ist.

26. Vorrichtung nach Anspruch 10, dadurch gekennzeichnet, daß auf dem verfahrbaren Arbeitsschlitten (22) zusätzlich eine Eckenschneideeinrichtung (121) zum Abschneiden der am Papierbahnanfang (53) befindlichen Ecken angeordnet ist.

## Claims

1. Method for producing a start (53) on a paper web feed reel (18) that is mounted on a spindle, and for preparing this start (53) for a flying reel change, using a displaceable cross-cutter (61), a fixing device (39; 43, 51; 52, 16) for a free end (50) of the paper web (20) of the paper web feed reel (13) [sic], and a device for applying sticky tabs (67) for fastening the start (53) to a second layer (21) of the paper web feed reel (18), and a displaceable contact-adhesive application device (93) for applying double-sided adhesive strips (96) in the vicinity of the start (53) and parallel or approximately parallel to it, characterized in that the free end (50) is fed above the cross-cutter (61) to the fixing device (39; 43, 51; 52, 16) and is clamped, in that the free end (50) covers at least one cutting groove (58), which is located in a counter-cutting bar (45) of the cross-cutter (61), in that the free end (50) is severed in a straight line over the entire width, along the cutting groove (58), by means of this cross-cutter (61), and the start (53) is thus formed, in that, by means of the displaceable device (66) for applying sticky tabs (67), single-sided adhesive sticky tabs (67) that are spaced at intervals alongside one another are applied in the direction axially parallel to the paper web feed reel (18), and are distributed over its entire width, in such a way that a first part (72) of each sticky tab (67) is in each case firmly stuck to the start (53) of the paper web (20) such that a second part (73) of each sticky tab (67) projects beyond the cut edge of the paper web start (53), in that, after the clamping action of the fixing device (39; 43, 51; 52, 16) on the free end (50) has been removed, the start (53) of the paper web (20) is wound back onto the paper web feed reel (18), in that the second parts (73) of the sticky tabs (67) are pressed onto the second layer (21) of the paper web feed reel (18) so that they stick to the latter, in that the single-sided sticky tabs (67) are applied before or after the double-sided adhesive strips (96).

2. Method according to Claim 1, characterized in that the cross-cutting of the paper web (20) and the application of the sticky tabs (67) are carried out during a linear, axially parallel, outward movement of an operating carriage (22), in that the application of the double-sided adhesive strip (96) is carried out by means of a linear, axially parallel, return movement of the operating carriage (22).

3. Method according to one of Claims 1 to 2, characterized in that the cross-cutting of the paper web (20) and the application of the double-sided adhesive strip (96) are carried out during a linear, axially parallel, outward movement of the operating carriage (22), in that the application of the sticky tabs (67) is carried out by means of a linear, axially parallel, return movement of the operating carriage (22).

4. Method according to Claim 1, characterized in that the cross-cutting of the paper web (20) is carried out during a first linear, axially parallel, outward movement of the operating carriage (22), in that the application of the sticky tabs (67) is carried out during a linear, axially parallel, return movement of the operating carriage (22), in that the application of the double-sided adhesive strip (96) is carried out by means of a second linear, axially parallel, outward movement of the operating carriage (22).

5. Method according to Claim 1, characterized in that the cross-cutting of the paper web (20), the application of the sticky tabs (67) and the application of the double-sided adhesive strip (96) are carried out by means of a linear, axially parallel movement of the operating carriage (22).

6. Method according to one of Claims 1 to 5, characterized in that the double-sided adhesive strip (96) is applied directly to the cut edge (53) or at a selectable distance (d) from this edge.

7. Method according to one of Claims 1 to 6, characterized in that the adhesive strip (96) consists of a carrier-material strip (96) which is provided on both sides with an adhesive layer.

8. Method according to one of Claims 1 to 7, characterized in that the adhesive strip (96) consists of a spray adhesive (96) which can be applied in the liquid state to the paper web (20) and is tacky for a presettable period following the evaporation of the solvent.

9. Method according to one of Claims 1 to 8, characterized in that, in addition to the cross-cutting of the paper web (20), the application of the sticky tabs (67) and the application of the double-sided adhesive strip (96), an application of an additional foil label (139) in the vicinity of a first side edge (34) of the paper web (20) is carried out.

10. Device for implementing the method according to one of Claims 1 to 9, having a cross-cutter (61) that is arranged on an operating carriage (22) which is displaceable in the direction axially parallel to the paper web feed reel (18), and having a contact-adhesive application device (93), characterized in that, in addition, a sticky-tab dispenser (66) is arranged on the operating carriage (22), which is displaceable in a frame (1).

11. Device according to Claim 10, characterized in that, in addition, a second, label dispenser (141) is arranged on the movable operating carriage (22).

12. Device according to one of Claims 10 to 11, characterized in that the frame (1) has a guide rail (19), which runs in the direction axially parallel to the paper web feed reel (18) and is intended to accommodate the operating carriage (22).

13. Device according to one of Claims 10 to 12, characterized in that the frame (1) is arranged as a vertically movable main carriage on side frames (28, 29) of a reel changer (31).

14. Device according to one of Claims 10 to 12, characterized in that the frame (1) is constructed as a separate unit, in that the frame (1) can be arranged in front of each roll changer (31).

15. Device according to one of Claims 10 to 12, characterized in that the frame (1) is fastened to the side frames, in that the frame (1) has pivoting arms to accommodate the paper web feed reel (18) and to mount the latter rotatably.

16. Device according to one of Claims 10 to 15, characterized in that the paper web cross-cutter (61) comprises a circular knife (57) which is permanently mounted on the operating carriage and engages in a horizontal cutting groove (58) in a cutter crossmember (46).

17. Device according to one of Claims 10 to 16, characterized in that a knife bar, which is fixed to the frame and co-operates with pressure rollers that are permanently mounted on the operating carriage, is arranged in a cutter crossmember (46).

18. Device according to one of Claims 10 to 17, characterized in that the sticky-tab dispenser (66) and the label dispenser (141) have a feed reel (63) for sticky tabs (67) and a driven wind-up reel (79) for support tape (64), in that the sticky tabs (67) or labels (139) on the support tape (64) can be transferred to an area of the paper web start (53) by means of a separating edge (69), around which the support tape (64) has to run, of a tape guide (71) which tapers to a point.

19. Device according to Claim 18, characterized in that the drive provided for the sticky-tab dispenser (66) or the adhesive-label dispenser (141) is a driver unit (82), whose cams (87) engage with drives (88; 142) that are fixed to the drive crossmember.

20. Device according to one of Claims 18 and 19, characterized in that the driver unit (82) meshes, via a gearwheel 83, with a gearwheel (81) of a pull roll (77) for support tape (64), in that the pull roll (77) is connected by means of a round-belt drive (89), in a manner transmitting force, to the wind-up reel (79) for support tape (64).

21. Device according to Claim 18, characterized in that the sticky-tab dispenser (66) or label dispenser (141) is driven by an electric motor, which is connected to a signal generator that is fixed to the operating carriage, and to a scanning device for tabs or labels (67; 139) that is fixed to the operating carriage.

22. Device according to one of Claims 10 to 21, characterized in that a fixing device (39; 43, 51; 52, 16), which comprises a pivotable frame (39), is provided, in that this device has an upper crossmember (43) and a crossmember (16) which is fixed to the frame and forms a clamping point for the paper web (20).

23. Device according to Claim 22, characterized in that in each case a rubber strip (51; 52) is fastened to the mutually facing sides of the two crossmembers (43; 16).

24. Device according to Claim 10, characterized in that a fixing device (39; 43, 51; 52, 16), which comprises a fixing bar to which vacuum can be applied and which is fixed to the frame, is provided.

25. Device according to Claim 10, characterized in that a fixing device (39; 43, 51; 52, 16), which comprises a fixing bar to which electrostatic voltages can be applied, is provided.

26. Device according to Claim 10, characterized in that a corner-cutting device (121) for cutting off the corners at the paper web start (53) is additionally arranged on the movable operating carriage (22).

## Revendications

1. Procédé pour réaliser le début (53) d'une bobine de réserve de papier en bande (18) montée sur axe et pour préparer ledit début (53) à un changement de bobine à la volée à l'aide d'un dispositif mobile de découpe transversale (61), d'un dispositif de maintien (39 ; 43, 51 ; 52, 16) pour l'extrémité libre (50) de la bande de papier (20) de la bobine de réserve de papier en bande (13), d'un dispositif pour poser des étiquettes adhésives (67) afin de fixer ledit début (53) sur la deuxième couche (21) de la bobine de réserve de papier en bande (18) et d'un dispositif mobile d'application d'adhésif de contact (93) pour appliquer des rubans adhésifs à adhérence biface (96) à proximité dudit début (53) et de manière parallèle ou sensiblement parallèle à celui-ci, caractérisé en ce que l'extrémité libre (50) est amenée au dispositif de maintien (39 ; 43, 51 ; 52, 16) et serrée au-dessus du dispositif de découpe transversale (61), en ce que l'extrémité libre (50) recouvre au moins une rainure de coupe (58) ménagée dans une barrette de coupe antagoniste (45) du dispositif de découpe transversale (61), en ce que l'extrémité libre (50) est découpée en ligne droite sur toute la largeur au moyen dudit dispositif de découpe transversale (61) suivant la rainure de coupe (58) et le début (53) est ainsi formé, en ce qu'au moyen du dispositif coulissant (66) de pose d'étiquettes adhésives (7), des étiquettes adhésives à adhérence monoface (67) distantes les unes des autres sont réparties parallèlement à l'axe de la bobine de réserve de papier en bande (18) et sur toute la laize de celle-ci, de façon que la première partie (72) de chaque étiquette adhésive (67) soit collée sur le début (53) de la bande de papier (20), de façon que la seconde partie (73) de chaque étiquette adhésive (67) dépasse de l'arête du début (53) de la bande de papier, en ce qu'après suppression de l'effet de serrage du dispositif de maintien (39 ; 43, 51 ; 52, 16) sur l'extrémité libre (50) le début (53) de la bande de papier (20) est renvidé sur la bobine de réserve de papier en bande (18), en ce que les secondes parties (73) des étiquettes adhésives (67) sont plaquées sur la deuxième couche (21) de la bobine de réserve de papier en bande (18), de façon qu'elles y adhèrent, en ce que les étiquettes adhésives à adhérence monoface (67) sont appliquées avant ou après les rubans adhésifs à adhérence biface (96).

2. Procédé selon la revendication 1, caractérisé en ce que la découpe transversale de la bande de papier (20) ainsi que la pose des étiquettes adhésives (67) s'effectuent durant un passage aller linéaire d'un chariot de travail (22) parallèlement à l'axe de la bobine, et en ce que la pose du ruban adhésif à adhérence biface (96) s'effectue au moyen d'un passage retour linéaire du chariot de travail (22) parallèlement à l'axe de la bobine.

3. Procédé selon une des revendications 1 à 2, caractérisé en ce que la découpe transversale de la bande de papier (20) ainsi que la pose du ruban adhésif à adhérence biface (96) s'effectuent durant un passage linéaire aller du chariot de travail (22) parallèlement à l'axe de la bobine, et en ce que la pose des étiquettes adhésives (67) s'effectue au moyen d'un passage linéaire retour du chariot de travail (22) parallèlement à l'axe de la bobine.

4. Procédé selon la revendication 1, caractérisé en ce que la découpe transversale de la bande de papier (20) s'effectue durant un premier passage linéaire aller du chariot de travail (22) parallèlement à l'axe de la bobine, en ce que la pose des étiquettes adhésives (67) s'effectue durant un passage linéaire retour du chariot de travail (22) parallèlement à l'axe de la bobine, et en ce que la pose du ruban adhésif à adhérence biface (96) s'effectue au moyen d'un second passage linéaire aller du chariot de travail (22) parallèlement à l'axe de la bobine.

5. Procédé selon la revendication 1, caractérisé en ce que la découpe transversale de la bande de papier (20), la pose des étiquettes adhésives (67) et la pose du ruban adhésif à adhérence biface (96) s'effectuent au moyen d'un seul passage linéaire du chariot de travail (22) parallèlement à l'axe de la bobine.

6. Procédé selon une des revendications 1 à 5, caractérisé en ce que le ruban adhésif à adhérence biface (96) est appliqué directement sur l'arête de coupe (53) ou à une distance (d) librement choisie par rapport à celle-ci.

7. Procédé selon une des revendications 1 à 6, caractérisé en ce que le ruban adhésif (96) est constitué d'un ruban en matériau porteur (96) qui est revêtu, sur ses deux faces, d'une couche d'adhésif.

8. Procédé selon une des revendications 1 à 7, caractérisé en ce que le ruban adhésif (96) est constitué d'un adhésif pulvérisable (96) qui est appliqué à l'état liquide sur la bande de papier (20) et qui, après évaporation du solvant, reste adhésif pendant un laps de temps prédéterminé.

9. Procédé selon une des revendications 1 à 8, caractérisé en ce qu'en plus de la découpe transversale de la bande de papier (20), de la pose d'étiquettes adhésives (67) et de la pose du ruban adhésif à adhérence biface (96) a lieu la pose d'une étiquette mince supplémentaire (139) à proximité de la première lisière (34) de la bande de papier (20).

10. Dispositif pour la mise en oeuvre du procédé selon une des revendications 1 à 9, comprenant un dispositif de découpe transversale (61), disposé sur un chariot de travail mobile (22) disposé parallèlement à l'axe de la bobine de réserve de papier en bande (18), et un dispositif d'application d'adhésif de contact (93), caractérisé en ce qu'un distributeur d'étiquettes adhésives (66) est également disposé sur le chariot de travail (22) monté mobile dans un bâti (1).

11. Dispositif selon la revendication 10, caractérisé en ce qu'un second dispositif distributeur d'étiquettes (141) est également disposé sur le chariot de travail mobile (22).

12. Dispositif selon une des revendications 10 à 11, caractérisé en ce que, pour supporter le chariot de travail (22), le bâti (1) comporte un rail de guidage (19) disposé parallèlement à l'axe de la bobine de réserve de papier en bande (18).

13. Dispositif selon une des revendications 10 à 12, caractérisé en ce que le bâti (1) est monté, sous la forme d'un chariot principal à déplacement vertical, sur les bâtis latéraux (28, 29) d'un changeur de bobine (31).

14. Dispositif selon une des revendications 10 à 12, caractérisé en ce que le bâti (1) est conçu sous la forme d'une unité séparée, et en ce que le bâti (1) peut être disposé devant chaque changeur de bobine (31).

15. Dispositif selon une des revendications 10 à 12, caractérisé en ce que le bâti (1) est fixé aux bâtis latéraux, et en ce que le bâti (1) comporte des bras pivotants pour recevoir et soutenir en rotation la bobine de réserve de papier en bande (18).

16. Dispositif selon une des revendications 10 à 15, caractérisé en ce que le dispositif de découpe transversale de bande de papier (61) est constitué par un couteau circulaire (57) qui est solidaire du chariot de travail et qui s'engage dans une rainure de coupe horizontale (58) d'une traverse de coupe (46).

17. Dispositif selon une des revendications 10 à 16, caractérisé en ce que dans une traverse de coupe (46) est disposée une barrette tranchante qui est solidaire du bâti et qui coopère avec des galets de pression solidaires du chariot de travail.

18. Dispositif selon une des revendications 10 à 17, caractérisé en ce que le distributeur d'étiquettes (66 ; 141) comporte une bobine de réserve (63) d'étiquettes adhésives (67) ainsi qu'une bobine d'enroulement entraînée (79) de bande porteuse (64), et en ce que les étiquettes (67 ; 139) situées sur la bande porteuse (64) sont transférées dans une zone du début (53) de la bande de papier au moyen de l'arête de décollement (69) d'un guide-bande à angle aigu (71).

19. Dispositif selon la revendication 18, caractérisé en ce que le moyen d'entraînement prévu pour le distributeur d'étiquettes adhésives (66 ; 141) est une unité d'entraînement (82) dont les saillies (87) sont en prise avec des moyens d'entraînement (88 ; 142) solidaires de la traverse d'entraînement.

20. Dispositif selon une des revendications 18 et 19, caractérisé en ce que l'unité d'entraînement (82) s'engrène par l'intermédiaire d'une roue dentée (83) avec la roue dentée (81) d'un rouleau tendeur (77) de la bande porteuse (64), et en ce que le rouleau tendeur (77) est relié par complémentarité de forces à la bobine d'enroulement (79) de la bande porteuse (64) à l'aide d'un moyen d'entraînement à courroie ronde (89).

21. Dispositif selon la revendication 18, caractérisé en ce que l'entraînement du distributeur d'étiquettes (66 ; 141) s'effectue au moyen d'un moteur électrique qui est connecté à un générateur de signaux solidaire du chariot de travail et à un dispositif de détection des étiquettes (67 ; 139) solidaire du chariot de travail.

22. Dispositif selon une des revendications 10 à 21, caractérisé en ce qu'il est prévu un dispositif de maintien (39 ; 43, 51 ; 52, 16) qui est constitué par un cadre pivotant (39) et en ce qu'il comporte une traverse supérieure (43) et une traverse (16) qui est solidaire du bâti et qui forme un point de serrage pour la bande de papier (20).

23. Dispositif selon la revendication 22, caractérisé en ce qu'un bandeau en caoutchouc (51 ; 52) est fixé sur chacune des faces en vis-à-vis des deux traverses (43 ; 16).

24. Dispositif selon la revendication 10, caractérisé en ce qu'il est prévu un dispositif de maintien (39 ; 43, 51 ; 52, 16) constitué par une barrette de maintien solidaire du bâti et pouvant être mise sous vide.

25. Dispositif selon la revendication 10, caractérisé en ce qu'il est prévu un dispositif de maintien (39 ; 43, 51 ; 52, 16) constitué d'une barrette de maintien à effet électrostatique.

26. Dispositif selon la revendication 10, caractérisé en ce qu'un dispositif de coupe de coins (121) est également disposé sur le chariot de travail mobile (22) pour découper les coins situés sur le début de bande de papier (53).
